# EUROPÄISCHE PATENTSCHRIFT

(11) **EP 2 550 901 B1**
(45) Veröffentlichungstag und Bekanntmachung des Hinweises auf die Patenterteilung: **02.07.2014**
(21) Anmeldenummer: 12167665.4
(22) Anmeldetag: 11.05.2012
(51) Int. Cl.: A47F 1/12, A47F 5/08

(54) **Stapelbare Produktausgabeeinrichtung**
Stackable product discharge device
Dispositif de sortie de produit empilable

(30) Priorität: 27.07.2011 DE 102011052168
(43) Veröffentlichungstag der Anmeldung: 30.01.2013
(73) Patentinhaber: DIRK A. BRÜGMANN KUNSTSTOFF-VERARBEITUNG GMBH & CO, D-58093 Hagen (DE)
(72) Erfinder: Brügmann, Lars, 58093 Hagen (DE)
(74) Vertreter: Schweiger, Johannes

(56) Entgegenhaltungen:
- DE-A1- 3 629 432
- DE-U1- 9 417 898
- US-A1- 2008 314 847

## Beschreibung

Die vorliegende Erfindung betrifft eine stapelbare Produktausgabeeinrichtung zur Aufnahme mindestens einer Produktreihe mit hintereinander anordenbaren Produkten gemäß Patentanspruch 1.

Zur Aufbewahrung eines Vorrats von Produkten einschließlich Produktpackung und zum Präsentieren der Packungen gegenüber Kunden, insbesondere in Selbstbedienungsgeschäften sind häufig, insbesondere bei teuren Produkten, zumindest weitgehend geschlossene Produktausgabeeinrichtungen vorgesehen, durch welche einerseits eine Produktpräsentation in ansprechender Weise möglich sein soll, andererseits aber ein Diebstahl großer Mengen verhindert werden soll. Auf der anderen Seite sollen die Auffüllzyklen reduziert werden, indem eine große Anzahl von Produkten in der Produktausgabeeinrichtung aufnehmbar sind.

Bei solchen, zumindest überwiegend geschlossenen Produktausgabeeinrichtungen wie aus US 2008/314847 A bekannt besteht gleichzeitig das Problem, dass die Entnahme der Produkte erschwert wird, indem beispielsweise vom Kunden Sicherheitsmechanismen ausgelöst werden müssen, wie beispielsweise eine Tür oder ein Schieber zur Entnahme eines Produkts. Gleichzeitig besteht das Problem eines Platz sparenden Einbaus der Produktaufnahmeeinrichtungen in bestehende Regalsysteme.

Aufgabe der vorliegenden Erfindung ist es daher, eine Produktausgabeeinrichtung vorzusehen, deren Handhabung, insbesondere bei der Entnahme der Produkte, möglichst einfach, gleichzeitig aber auch sicher gestaltet ist und die Platz sparend in bestehende Regalsysteme integrierbar ausgebildet ist.

Diese Aufgabe wird mit den Merkmalen des Patentanspruchs 1 gelöst. Vorteilhafte Weiterbildungen der Erfindung sind in den Unteransprüchen angegeben. In den Rahmen der Erfindung fallen auch sämtliche Kombinationen aus zumindest zwei von in der Beschreibung, den Ansprüchen und/oder den Figuren angegebenen Merkmalen. Bei angegebenen Wertebereichen sollen auch innerhalb der genannten Grenzen liegende Werte als Grenzwerte offenbart gelten und in beliebiger Kombination beanspruchbar sein.

Der Erfindung liegt der Gedanke zugrunde, die Produktausgabeeinrichtung stapelbar auszubilden, wobei die Produktausgabeeinrichtung weitgehend geschlossen ist, abgesehen von einer schließbaren Tür und einer Entnahmeöffnung, die auch bei Stapelung der Produktausgabeeinrichtung zur sequenziellen Ausgabe jeweils des vordersten Produkts jeder Produktreihe zugänglich ist. Mit Produkten sind insbesondere verpackte Produkte gemeint. Geschlossene Produktausgabeeinrichtungen sind insbesondere für Produkte mit einem hohen Verkaufswert und kleinen Außenabmessungen, insbesondere Rasierklinken, Druckertinte für Tintenstrahldrucker etc. geeignet und bestimmt. Dadurch dass die erfindungsgemäße Produktausgabeeinrichtung stapelbar ausgebildet ist, lassen sich eine Vielzahl von Produktausgabeeinrichtungen auf wesentlich weniger Regalvolumen unterbringen.

Indem die Tür der Produktausgabeeinrichtung an einer Vorderkante des Bodens schwenkbar angebracht ist, wird das Befüllen der Produktausgabeeinrichtung auch bei mehreren übereinander gestapelten Produktausgabeeinrichtungen auf einfache Weise ermöglicht.

Besonders vorteilhaft ist es dabei, wenn die Tür in der geschlossenen Position, insbesondere durch ein Schloss, verriegelbar ausgebildet ist. Hierdurch kann die Entnahme einer Vielzahl von Produktverpackungen in kurzer Zeit erschwert beziehungsweise verhindert werden.

Gemäß einer weiteren, vorteilhaften Ausführungsform der Erfindung ist vorgesehen, dass die Tür in geschlossener Position bezogen auf eine Orthogonale O₁ zur Auflagefläche der Produktreihe nach vorne um einen Winkel W₁ größer 5 Grad, insbesondere größer 10 Grad, angewinkelt ist. Der Winkel W₁ ist insbesondere kleiner als 90 Grad, vorzugsweise kleiner als 45 Grad. Durch die Anwinklung der Tür gegenüber der Auflagefläche werden mehrere Funktionen erfüllt, nämlich eine besonders einfache Zugänglichkeit der Entnahmeöffnung sowie die Möglichkeit einer horizontalen Anordnung der Produktausgabeeinrichtung an einem Regal, so dass die Produktausgabeeinrichtungen an Standardregalen über entsprechende Regalfixiermittel anordenbar sind.

Dabei ist es außerdem vorteilhaft, wenn gemäß einer weiteren vorteilhaften Ausführungsform der Erfindung die Tür in geschlossener Position bezogen auf eine Orthogonale O₂ zum Boden nach vorne um einen Winkel W₂ größer 5 Grad, insbesondere größer 10 Grad angewinkelt ist, wobei insbesondere der Winkel W₁ größer W₂ ist.

In Weiterbildung der vorliegenden Erfindung ist gemäß einer Ausführungsform vorgesehen, dass die, insbesondere mit Fördermitteln zur, insbesondere selbsttätigen, Förderung der Produkte der Produktreihe in einer Förderrichtung F in Richtung der Tür versehene, Auflagefläche als Rampe mit einer Rampensteigung R größer 3 Grad, insbesondere größer 5 Grad in Förderrichtung F, insbesondere bezogen auf den Boden, ausgebildet ist, wobei insbesondere W₁ - W₂ = R gilt. Auf diese Weise lassen sich die Produkte, ohne zu verkanten oder in der Produktausgabeeinrichtung umzufallen, in Richtung der Tür schieben, wobei durch die Anwinklung der Tür in Relation zur Rampe das vorderste Produkt zur Tür hin gekippt werden kann, so dass über die Entnahmeöffnung nur das vorderste Produkt zugänglich ist und die weiteren Produkte der Produktreihe nicht zugänglich sind.

Eine optimale Stapelung der Produktausgabeeinrichtung wird ermöglicht, indem eine Stapelfläche des Deckels mit einer Stapelfläche des Bodens korrespondierend, insbesondere gleiche Abmessungen aufweisend, ausgebildet ist, wobei die Produktausgabeeinrichtungen derart ausgebildet sind, dass bei Stapelung gleicher Produktausgabeeinrichtungen alle Entnahmeöffnungen zur Entnahme der Produkte zugänglich bleiben.

Soweit eine Länge L_{D} des Deckels mit einer Länge L_{B} des Bodens in der Förderrichtung F im Wesentlichen übereinstimmt, bleibt bei einer Stapelung von einer Vielzahl von Produktausgabeeinrichtungen eine einheitliche und fluchtende Anordnung der Türen beziehungsweise Vorderkanten der Produktausgabeeinrichtungen erhalten. Die Länge L_{D} und die Länge L_{B} sind jeweils von einer Regalfixierung bis zu einer Vorderkante des Deckels beziehungsweise des Bodens definiert.

Mit Vorteil ist in einer weiteren Ausführungsform vorgesehen, dass die Entnahmeöffnung so ausgebildet ist, dass jeweils nur ein einzelnes, nämlich das vorderste Produkt der Produktreihe entnehmbar ist, insbesondere durch Kippen des vordersten Produkts an einem vorderen Ende der Rampe zur Tür hin. Durch diese Maßnahme wird auf einfachste Art und Weise eine sichere Entnahme der Produkte ermöglicht.

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen in:
- Figur 1: eine perspektivische Ansicht einer Ausführungsform der erfindungsgemäßen stapelbaren Produktausgabeeinrichtung,
- Figur 2a: eine Vorderansicht der Ausführungsform gemäß Figur 1,
- Figur 2b: eine Aufsicht auf die Ausführungsform gemäß Figur 1 ohne Deckel,
- Figur 3: eine geschnittene Seitenansicht der Ausführungsform gemäß Figur 1.

In den Figuren sind gleiche Bauteile oder Bauteile mit der gleichen Funktion mit den gleichen Bezugszeichen gekennzeichnet.

Die Figur 1 zeigt eine stapelbare Produktausgabeeinrichtung 1, die - abgesehen von einer Entnahmeöffnung 9 - von einem Boden 5, zwei seitlich am Boden gegenüberliegend angeordneten Seitenwänden 4, 4' und einem am anderen Ende der Seitenwände 4, 4' angeordneten Deckel 6 sowie an einer Vorderseite der Produktausgabeeinrichtung 1 zum Öffnen und Schließen eines Aufnahmeraums 8 vorgesehene Türen 7, 7', 7" gebildet ist. An der Rückseite kann gegebenenfalls eine Rückwand vorgesehenen sein, wobei durch eine Anbringung der Produktausgabeeinrichtung 1 an einem Regal durch Regalfixiermittel 12 der durch den Boden 5, die Seitenwände 4, 4', den Deckel 6 und die Türen 7, 7', 7" gebildete Aufnahmeraum 8 verschlossen werden kann, so dass das Regal oder eine Rückwand des Regals beziehungsweise eine Wand, an der das Regal steht, die Rückwand der Produktausgabeeinrichtung 1 bildet.

Im Aufnahmeraum 8 sind eine Vielzahl von Produkten 3, 3' in Produktreihen 2 anordenbar, wobei für jede Produktreihe 2 zur Förderung der Produkte 3, 3' in Richtung der jeweiligen Tür 7, 7', 7" Fördermittel 13 vorgesehen sind. Die Fördermittel 13 können durch einen mit einer Feder 14 belasteten Pusher 15 gebildet sein. Der Pusher 15 ist entlang einer in einer Auflagefläche 11 zur Auflage der Produkte 3, 3' vorgesehenen Führungsnut 16 gleitend geführt. Zur Verlangsamung der Förderung der Produkte in Förderrichtung F können in vorteilhafter Ausführungsform (nicht dargestellte) Verlangsamungsmittel vorgesehen sein, die entgegen der durch die Feder 14 auf den Pusher 15 wirkenden Federkraft wirkend ausgebildet sind.

Mehrere gleiche Produktausgabeeinrichtungen 1 sind übereinander stapelbar, wobei der Boden 5 mit seiner die gesamte untere Oberfläche des Bodens 5 bildenden Stapelfläche 5s auf einer Stapelfläche 6s eines Deckels 6 einer weiteren Produktausgabeeinrichtung 1 stapelbar ist. Die Stapelflächen 5s, 6s jeder Produktausgabeeinrichtung 1 sind korrespondierend zueinander und entlang einer Orthogonalen O₂ fluchtend zueinander angeordnet. Insbesondere stimmen in Förderrichtung F Längen L_{D} des Deckels 6 und L_{B} des Bodens 5 im Wesentlichen - allenfalls abgesehen von Kantenabrundungen - überein. Der Deckel 6 ist durch quer zur Förderrichtung verlaufende Verstärkungselemente 19, 19' verstärkt, damit die Stabilität auch bei Stapelung mehrerer Produktausgabeeinrichtungen gewährleistet ist. Mit Vorteil sind die Verstärkungselemente 19, 19' im hinteren Bereich des Aufnahmeraums angeordnet, da hier wegen der schrägen Anordnung der Auflagefläche 11 Platz vorhanden ist.

In montiertem Zustand der Produktausgabeeinrichtung 1 an einem Regal über die Regalfixiermittel 12 weisen eine Vorderkante 5v des Bodens 5 und eine Vorderkante 6v des Deckels 6 einen im Wesentlichen identischen Abstand zum Regal auf. Die Vorderkanten 5v, 6v mehrerer übereinander gestapelter Produktausgabeeinrichtungen 1 bilden somit eine gemeinsame Warenpräsentationsfläche, wobei die Türen 7, 7', 7" in geschlossenem Zustand und die von der Vorderkante 5v bis zu den Türen 7, 7', 7" verlaufende Entnahmeöffnung 9 von der Warenpräsentationsfläche hervorstehen. Durch einen schrägen Verlauf der Türen 7, 7', 7" gegenüber der Warenpräsentationsfläche von der Entnahmeöffnung 9 bis zur Vorderkante 5v des Bodens 5 wird einerseits ein ästhetisch ansprechendes Bild und eine einfache Zugänglichkeit im Griffbereich des Kunden für die Entnahme des vordersten Produkts 3' aus jeder Produktreihe 2 sowie ein einfaches Auffüllen entleerter Produktreihen 2 durch Öffnen der korrespondierenden, verschließbaren Tür 7, 7', 7" ermöglicht. Besonders vorteilhaft ist es, wenn die Türen 7, 7', 7" zumindest teilweise transparent ausgebildet sind, damit die Produkte 3' durch diese hindurch zumindest teilweise, vorzugsweise vollständig, erkennbar sind.

Die Türen 7, 7', 7" sind zum Öffnen/Schließen an der Vorderkante 6v durch ein Schwenklager 17 an dem Boden 5 angelenkt.

In geschlossenem Zustand sind die Türen 7, 7', 7" bezogen auf eine Orthogonale O₂ zu dem Boden 5 beziehungsweise der Stapelfläche 5s um einen Winkel W₂ größer 5 Grad, im Ausführungsbeispiel 15 Grad, angewinkelt. Der Winkel W₂ ist zusammen mit einer Höhe der Produktausgabeeinrichtung für eine Breite B der Entnahmeöffnung 9 verantwortlich. Je größer der Winkel W₂ und/oder je höher die Produktausgabeeinrichtung, umso größer ist die Breite B der Entnahmeöffnung 9.

Bei einer Entnahme des vordersten Produktes 3' einer Produktreihe 2 über die Entnahmeöffnung 9 erfolgt ein Nachschieben der gesamten Produktreihe 2 durch die Fördermittel 13 in der Förderrichtung F. Hierdurch wird das nunmehr vorderste Produkt 3' über ein vorderes Ende 11e der Auflagefläche 11 hinweg geschoben und nach vorne gekippt, bis das nunmehr vorderste Produkt 3' an einer L-förmigen Entnahmehalterung 18 anliegt.

Die L-förmige Entnahmehalterung weist eine orthogonal zu einer Entnahmerichtung E verlaufende Bodenfläche 18b und eine hierzu angewinkelte, insbesondere parallel zur Entnahmerichtung E verlaufende Anschlagfläche 18a auf, wobei als Anschlagfläche alternativ die Türen 7, 7', 7" selbst dienen können.

Die Auflagefläche 11 ist als Rampe mit einer Rampensteigung R größer 3 Grad, hier 8 Grad, in Förderrichtung F vorgesehen. Hierdurch wird ein stärkerer Kippwinkel des vordersten Produkts 3' gegenüber den übrigen Produkten 3 der Produktreihe 2 erreicht, so dass nur das vorderste Produkt 3' durch die Entnahmeöffnung 9 entnommen werden kann. In Bezug auf eine Orthogonale O₁ zur Auflagefläche 11 ergibt sich somit ein Winkel W₁ der geschlossenen Tür 7, 7', 7", der größer als der Winkel W₂ ist, im vorliegenden Fall um 23 Grad, also R + W₂.

### Bezugszeichenliste

- 1: Produktausgabeeinrichtung
- 2: Produktreihe
- 3: Produkte
- 3': vorderstes Produkt
- 4, 4': Seitenwände
- 5: Boden
- 5v: Vorderkante
- 5s: Stapelfläche
- 6: Deckel
- 6v: Vorderkante
- 6s: Stapelfläche
- 7, 7', 7": Türen
- 8: Aufnahmeraum
- 9: Entnahmeöffnung
- 10: Schloss
- 11: Auflagefläche
- 11e: vorderes Ende
- 12: Regalfixiermittel
- 13: Fördermittel
- 14: Feder
- 15: Pusher
- 16: Führungsnut
- 17: Schwenklager
- 18: Entnahmehalterung
- 18a: Anschlagfläche
- 18b: Bodenfläche
- 19, 19': Verstärkungselemente
- E: Entnahmerichtung
- B: Breite
- L_{D}: Länge
- L_{B}: Länge
- W₁: Winkel
- W₂: Winkel
- O₁: Orthogonale
- O₂: Orthogonale
- F: Förderrichtung
- R: Rampensteigung

## Patentansprüche

1. Stapelbare Produktausgabeeinrichtung (1) zur Aufnahme mindestens einer Produktreihe (2) mit hintereinander auf einer Auflagefläche (11) anordenbaren Produkten (3, 3') in einem von zwei gegenüberliegenden Seitenwänden (4, 4'), einem Boden (5) und einem Deckel (6) sowie mindestens einer schließbaren Tür begrenzten Aufnahmeraum (8), wobei zur sequenziellen Ausgabe jeweils des am nächsten zur Tür (7, 7', 7") angeordneten Produkts (3') der Produktreihe (2) eine Entnahmeöffnung (9) zwischen der geschlossenen Tür (7, 7', 7") und einer Vorderkante (6v) des Deckels (6) vorgesehen ist.

2. Produktausgabeeinrichtung gemäß Patentanspruch 1, bei der die Tür (7, 7', 7") an einer Vorderkante (5v) des Bodens (5) schwenkbar angebracht ist.

3. Produktausgabeeinrichtung nach einem der vorhergehenden Ansprüche, bei der die Tür (7, 7', 7"), insbesondere durch ein Schloss (10), verriegelbar ausgebildet ist.

4. Produktausgabeeinrichtung gemäß einem oder mehreren der vorhergehenden Ansprüchen, bei der die Tür (7, 7', 7") in geschlossener Position bezogen auf eine Orthogonale O₁ zur Auflagefläche (11) der Produktreihe (2) nach vorne um einen Winkel W₁ größer 5 Grad angewinkelt ist.

5. Produktausgabeeinrichtung nach Anspruch 4, bei der die Tür (7, 7', 7") in geschlossener Position bezogen auf eine Orthogonale O₂ zum Boden (5) nach vorne um einen Winkel W₂ größer 5 Grad angewinkelt ist, wobei insbesondere der Winkel W₁ größer W₂ ist.

6. Produktausgabeeinrichtung nach Anspruch 5, bei der die, insbesondere mit Fördermitteln (13) zur, insbesondere selbsttätigen, Förderung der Produkte (3, 3') der Produktreihe (2) in einer Förderrichtung (F) in Richtung der Tür (7, 7', 7") versehene, Auflagefläche (11) als Rampe mit einer Rampensteigung (R) größer 3 Grad in Förderrichtung (F), insbesondere bezogen auf den Boden (5) ausgebildet ist, wobei insbesondere W₁ - W₂ = R gilt.

7. Produktausgabeeinrichtung nach einem oder mehreren der vorhergehenden Ansprüche, bei der eine Stapelfläche (6s) des Deckels (6) mit einer Stapelfläche (5s) des Bodens (5) korrespondierend, insbesondere gleiche Abmessungen aufweisen, ausgebildet ist und wobei die Produktausgabeeinrichtungen (1) derart ausgebildet sind, dass bei Stapelung gleicher Produktausgabeeinrichtungen (1) alle Entnahmeöffnungen (9) zur Entnahme der Produkte (3') zugänglich bleiben.

8. Produktausgabeeinrichtung nach einem oder mehreren der vorhergehenden Ansprüche, bei der eine Länge (L_{D}) des Deckels (6) mit einer Länge (L_{B}) des Bodens (5) in der Förderrichtung (F) im Wesentlichen gleich ist.

9. Produktausgabeeinrichtung nach einem oder mehreren der vorhergehenden Ansprüche, bei der die Entnahmeöffnung so ausgebildet ist, dass jeweils nur ein einzelnes, nämlich das vorderste Produkt (3') der Produktreihe (2) entnehmbar ist, insbesondere durch Kippen des vordersten Produkts (3') am vorderen Ende (11e) der Auflagefläche (11), insbesondere der Rampe, zur Tür (7, 7', 7") hin.

## Claims

1. A stackable product distribution device (1) for accommodating at least one row (2) of products with products (3, 3') which can be arranged in succession on a support surface (11) in a receiving space (8) which is bordered by two opposite side walls (4, 4'), one bottom (5), and a cover (6) as well as at least one closable door, for sequential distribution of the product (3') of the product row (2) which is located nearest the door (7, 7', 7") there being a removal opening (9) between the closed door (7, 7', 7") and one front edge (6v) of the cover 6.

2. The product distribution device as claimed in Claim 1, in which the door (7, 7', 7") is pivotally attached on one front edge (5v) of the bottom (5).

3. The product distribution device as claimed in one of the preceding claims, in which the door (7, 7', 7") is made to be lockable, especially by a lock (10).

4. The product distribution device as claimed in one or more of the preceding claims, in which the door (7, 7', 7") is angled forward by an angle W₁ greater than 5 degrees in the closed position relative to an orthogonal line O₁ to the support surface (11) of the product row (2).

5. The product distribution device as claimed in claim 4, in which the door (7, 7', 7") is angled forward by an angle W₂ greater than 5 degrees in the closed position relative to an orthogonal line O₂ to the bottom (5), especially the angle W₁ being greater than W₂.

6. The product distribution device as claimed in claim 5, in which the support surface (11) which is provided especially with conveyance means (13) for especially automatic conveyance of the products (3, 3') of the product row (2) in one conveyance direction (F) in the direction of the door (7, 7', 7") is made as a ramp with a ramp pitch (R) greater than 3 degrees in the conveyance direction (F), especially relative to the bottom (5), especially W₁ - W₂ = R.

7. The product distribution device as claimed in one or more of the preceding claims, in which one stacking surface (6s) of the cover (6) is made corresponding to one stacking surface (5s) of the bottom (5), especially have the same dimensions and the product distribution devices (1) being made such that when stacking identical product distribution devices (1) all removal openings (9) remain accessible for removal of the products (3').

8. The product distribution device as claimed in one or more of the preceding claims, in which a length L_{D} of the cover (6) is essentially equal to a length L_{B} of the bottom (5) in the conveyance direction (F).

9. The product distribution device as claimed in one or more of the preceding claims, in which the removal opening is made such that only one individual, specifically the frontmost product (3') of the product row (2) can be removed, especially by tilting the frontmost product (3') on the front end (11e) of the support surface (11), especially of the ramp, toward the door (7, 7', 7").

## Revendications

1. Système (1) empilable de distribution de produits destiné à recevoir au moins une rangée de produits (2) avec des produits (3, 3') pouvant se placer les uns derrière les autres sur une surface d'appui (11) dans un espace de rangement (8) délimité par deux parois latérales (4, 4') opposées, un fond (5) et un couvercle (6), ainsi que par au moins une porte fermable, pour la distribution séquentielle chaque fois du produit (3') placé le plus près de la porte (7, 7', 7") de la rangée de produits (2), une ouverture de retrait (9) étant prévue entre la porte fermée (7, 7', 7") et une arête antérieure (6v) du couvercle (6).

2. Système de distribution de produits selon la revendication 1, sur lequel la porte (7, 7', 7") est monté de manière pivotante sur une arête antérieure (5v) du fond (5).

3. Système de distribution de produits selon l'une quelconque des revendications précédentes, sur lequel la porte (7, 7', 7") est conçue de sorte à être verrouillable, notamment par une serrure (10).

4. Système de distribution de produits selon l'une quelconque ou plusieurs des revendications précédentes, sur lequel, dans la position fermée, en rapport à une orthogonale O₁, la porte (7, 7', 7") est inclinée vers l'avant, de la valeur d'un angle W₁ supérieur à 5 degrés vers la surface d'appui (11) de la rangée de produits (2).

5. Système de distribution de produits selon la revendication 4, sur lequel sur lequel, dans la position fermée, en rapport à une orthogonale O₂, la porte (7, 7', 7") est inclinée vers l'avant, de la valeur d'un angle W₂ supérieur à 5 degrés vers le fond (5), l'angle W₁ étant notamment supérieur à l'angle W₂.

6. Système de distribution de produits selon la revendication 5, sur lequel la surface d'appui (11) munie notamment de moyens de convoyage (13) pour notamment le convoyage automatique des produits (3, 3') de la rangée de produits (2) dans un sens de convoyage (F) en direction de la porte (7, 7', 7") est conçue en tant que rampe avec une pente ascendante (R) de rampe supérieure à 3 degrés dans le sens de convoyage (F), notamment en rapport au fond (5), W₁ - W₂ = R étant notamment applicable.

7. Système de distribution de produits selon l'une quelconque ou plusieurs des revendications précédentes, sur lequel une surface d'empilage (6s) du couvercle (6) est conçue en correspondance avec une surface d'empilage (5s) du fond (5), elles présentent notamment des dimensions identiques et les systèmes (1) de distribution de produits étant conçus notamment de telle sorte que lors d'un empilage de systèmes (1) de distribution de produits identiques, toutes les ouvertures de retrait (9) restent accessibles pour retirer les produits (3').

8. Système de distribution de produits selon l'une quelconque ou plusieurs des revendications précédentes, sur lequel une longueur (L_{D}) du couvercle (6) est sensiblement égale à une longueur (L_{B}) du fond (5) dans le sens de transport (F).

9. Système de distribution de produits selon l'une quelconque ou plusieurs des revendications précédentes sur lequel l'ouverture de retrait est conçue de telle sorte que chaque fois un seul produit (3'), à savoir celui le plus à l'avant de la rangée de produits (2) peut être retiré, notamment par basculement vers la porte (7, 7', 7") du produit le plus à l'avant (3') sur l'extrémité antérieure (11e) de la surface d'appui (11), notamment de la rampe.
